# EUROPÄISCHE PATENTSCHRIFT

(11) **EP 1 597 473 B1**
(45) Veröffentlichungstag und Bekanntmachung des Hinweises auf die Patenterteilung: **20.12.2006**
(21) Anmeldenummer: 03769230.8
(22) Anmeldetag: 08.10.2003
(51) Int. Cl.: F02M 45/08

(54) **KRAFTSTOFF-EINSPRITZVORRICHTUNG, INSBESONDERE FÜR BRENNKRAFTMASCHINEN MIT KRAFTSTOFF-DIREKTEINSPRITZUNG**
FUEL-INJECTION DEVICE, IN PARTICULAR FOR INTERNAL COMBUSTION ENGINES WITH DIRECT FUEL-INJECTION
DISPOSITIF D'INJECTION DE CARBURANT, NOTAMMENT POUR MOTEUR A COMBUSTION INTERNE A INJECTION DIRECTE DE CARBURANT

(30) Priorität: 08.02.2003 DE 10305187
(43) Veröffentlichungstag der Anmeldung: 23.11.2005
(73) Patentinhaber: ROBERT BOSCH GMBH, 70442 Stuttgart (DE)
(72) Erfinder: BOECKING, Friedrich, 70499 Stuttgart (DE)
(86) Internationale Anmeldenummer: PCT/DE2003/003329
(87) Internationale Veröffentlichungsnummer: WO 2004/070191

(56) Entgegenhaltungen:
- DE-A- 3 036 583
- DE-A- 3 236 046
- DE-A- 4 115 477
- US-A- 5 899 389

## Beschreibung

### Stand der Technik

Die Erfindung betrifft eine Kraftstoff-Einspritzvorrichtung nach dem Oberbegriff des Anspruchs 1.

Eine derartige Kraftstoff-Einspritzvorrichtung ist aus der DE 41 15 477 A1 bekannt. Diese zeigt ein Einspritzventil mit zwei koaxial zueinander angeordneten Ventilelementen. Ein länglicher und vergleichsweise dünner Betätigungsabschnitt des inneren Ventilelements trägt an seinem Ende einen vergleichsweise dicken und zum Ventilsitz benachbarten Dichtabschnitt. Die Ausnehmung im äußeren Ventilelement, in welcher das innere Ventilelement angeordnet ist, ist gestuft. Zwischen Dichtabschnitt und der Ausnehmung im äußeren Ventilelement ist ein Spalt.

Aufgabe der vorliegenden Erfindung ist es, eine Kraftstoff-Einspritzvorrichtung der eingangs genannten Art so weiterzubilden, dass sie möglichst effektiv arbeitet.

Diese Aufgabe wird durch eine Kraftstoff-Einspritzvorrichtung mit den Merkmalen des Anspruchs 1 gelöst.

### Vorteile der Erfindung

Bei der erfindungsgemäßen Kraftstoff-Einspritzvorrichtung wird eine besonders gute Zentrierung des inneren Ventilelements erreicht, was zu optimalen und reproduzierbaren Strömungsverhältnissen bei einer Einspritzung von Kraftstoff führt. Dabei sei darauf hingewiesen, dass der Begriff "unten" nicht absolut, sondern relativ zur Kraftstoff-Einspritzvorrichtung zu verstehen ist.

Bei der erfindungsgemäßen Kraftstoff-Einspritzvorrichtung sind einerseits der Außendurchmesser des inneren Ventilelements und der Innendurchmesser der Ausnehmung im äußeren Ventilelement gestuft und aufeinander abgestimmt. Hierdurch können die Wandstärken beziehungsweise Querschnittsflächen der Dichtabschnitte und der Betätigungsabschnitte der Ventilelemente optimal an die gewünschten Funktionen angepasst werden. Dies ist vor allem in Anbetracht der äußerst kleinen Gesamtabmessungen (Durchmesser eines Ventilelements von höchstens ein paar Millimetern, bisweilen auch deutlich weniger) vorteilhaft.

Vorteilhafte Weiterbildungen der Erfindung sind in Unteransprüchen angegeben.

In einer ersten Weiterbildung wird vorgeschlagen, dass der Dichtabschnitt des inneren Ventilelements einen kleineren Durchmesser aufweist als dessen Betätigungsabschnitt. Somit kann das äußere Ventilelement einen relativ großen Dichtabschnitt aufweisen, so dass eine dort vorhandene Druckfläche ebenfalls vergleichsweise groß ist, was die hydraulische Betätigung des äußeren Ventilelements vor allem bei kleinen Drücken vereinfacht. Gleichzeitig weist der Betätigungsabschnitt des inneren Ventilelements einen dennoch so ausreichend großen Durchmesser auf, dass er eine hohe Steifigkeit besitzt.

Alternativ kann der Dichtabschnitt des inneren ventilelements aber auch einen größeren Durchmesser aufweisen als der Betätigungsabschnitt des inneren Ventilelements. Dies hat dann Vorteile, wenn vom inneren ventilelement relativ große Kraftstoffmengen eingespritzt werden sollen, was Kraftstoff-Austrittskanäle mit entsprechend großen Durchmessern erforderlich macht. Deren Anordnung wird erleichtert, wenn, wie vorliegend, der Dichtabschnitt des inneren ventilelements und, in der Folge, auch der zugehörige Ventilsitz einen vergleichsweise großen Durchmesser haben. Aufgrund des vergleichsweise dünnen Betätigungsabschnitts des inneren Ventilelements kann der Betätigungsabschnitt des äußeren Ventilelements eine vergleichsweise hohe Wandstärke haben, so dass in diesem Falle das äußere Ventilelement insgesamt eine hohe Steifigkeit aufweist.

Ferner wird vorgeschlagen, dass das äußere Ventilelement einen oberen Führungsbereich aufweist, in dem der Betätigungsabschnitt des inneren Ventilelements wenigstens bereichsweise geführt ist (der Begriff "oben" ist hier nicht absolut, sondern relativ zur Kraftstoff-Einspritzvorrichtung zu verstehen). Auch dies kommt der Zentrierung des inneren Ventilelements im äußeren Ventilelement sowie der Absenkung der Betätigungsdrücke und somit letztlich der Qualität der Kraftstoffeinspritzung zugute.

In einer besonders vorteilhaften Ausgestaltung der erfindungsgemäßen Kraftstoff-Einspritzvorrichtung bildet ein zwischen dem Dichtabschnitt und dem Betätigungsabschnitt des inneren Ventilelements vorhandener Absatz eine Druckfläche. Dies gestattet eine gleichmäßige Verteilung der am inneren Ventilelement angreifenden hydraulischen Kräfte.

In Weiterbildung hierzu wird vorgeschlagen, dass in der Mantelfläche des vom oberen Führungsbereich geführten Bereichs des inneren ventilelements und/oder in der Mantelfläche des oberen Führungsbereichs des äußeren Ventilelements in Längsrichtung verlaufende Ausnehmungen vorhanden sind. Hierdurch wird eine Druckbeaufschlagung der Druckfläche durch den Spalt zwischen dem inneren Ventilelement und dem äußeren Ventilelement und durch die Ausnehmungen im Führungsbereich ermöglicht. Auf einen separaten zusätzlichen Druckkanal kann in diesem Falle also verzichtet werden.

### Zeichnung

Nachfolgend werden besonders bevorzugte Ausführungsbeispiele der vorliegenden Erfindung unter Bezugnahme auf die beiliegende Zeichnung im Detail erläutert. In der Zeichnung zeigen:
- Figur 1: eine schematische Darstellung eines Kraftstoffsystems mit mehreren Kraftstoff-Einspritzvorrichtungen;
- Figur 2: einen teilweisen Schnitt durch einen Bereich eines ersten Ausführungsbeispiels einer der Kraftstoff-Einspritzvorrichtungen von Figur 1; und
- Figur 3: eine Darstellung ähnlich Figur 2 eines zweiten Ausführungsbeispiels einer der Kraftstoff-Einspritzvorrichtungen von Figur 1.

### Beschreibung der Ausführungsbeispiele

Ein Kraftstoffsystem trägt in Figur 1 insgesamt das Bezugszeichen 10. Es kommt in einer Brennkraftmaschine 12 zum Einsatz, welche in Figur 1 nicht im Detail dargestellt ist.

Das Kraftstoffsystem 10 umfasst einen Kraftstoffbehälter 14, aus dem eine elektrische Kraftstoffpumpe 16 den Kraftstoff zu einer Hochdruck-Kraftstoffpumpe 18 fördert. Diese komprimiert den Kraftstoff auf einen sehr hohen Druck und fördert ihn in eine Kraftstoff-Sammelleitung ("Rail") 20. An diese sind über Hochdruckleitungen 22 mehrere Kraftstoff-Einspritzvorrichtungen 24 angeschlossen, welche den Kraftstoff direkt in ihnen zugeordnete Brennräume 26 einspritzen. Die Kraftstoff-Einspritzvorrichtungen 24 sind über eine Niederdruck-Rücklaufleitung 28 wieder mit dem Kraftstoffbehälter 14 verbunden.

Ein dem Brennraum 26 zugewandter Bereich einer der Kraftstoff-Einspritzvorrichtungen 24 ist in Figur 2 im Detail dargestellt:

Danach umfasst die Kraftstoff-Einspritzvorrichtung 24 ein Gehäuse 30, in dem eine Stufen-Sackbohrung 32 vorhanden ist. Diese ist über einen Kanal 34 mit der Hochdruck-Leitung 22 verbunden. Der in Figur 2 untere Bereich der Stufen-Sackbohrung 32 verjüngt sich konisch. Er wird durch eine konische Ventilsitzfläche 36 begrenzt. In die Ventilsitzfläche 36 münden über den Umfang des Gehäuses 30 verteilt angeordnete radial äußere Kraftstoff-Austrittskanäle 38 sowie radial innere Kraftstoff-Austrittskanäle 40, welche jeweils die Gehäusewand durchsetzen.

In der Stufen-Sackbohrung 32 des Gehäuses 30 sind zwei zueinander koaxiale Ventilelemente angeordnet, nämlich ein äußeres Ventilelement 42 und ein inneres Ventilelement 44. Das äußere Ventilelement 42 wird in einem Führungsbereich 46 vom Gehäuse 30 fluiddicht geführt. Ein in Figur 2 unterhalb des Führungsbereichs 46 vorhandener Ringraum 48 zwischen dem äußeren Ventilelement 42 und der Wand der Stufen-Sackbohrung 32 ist über den Hochdruck-Kanal 34 mit der Hochdruck-Leitung 22 verbunden. Unmittelbar unterhalb vom Führungsbereich 46 weist der Ringraum 48 eine Ausbuchtung 50 auf, auf deren Höhe am äußeren Ventilelement 42 eine in Öffnungsrichtung des äußeren Ventilelements 42 wirkende Druckfläche 52 vorhanden ist.

Das in Figur 2 untere Ende des äußeren Ventilelements 42 ist ebenfalls konisch ausgebildet mit zwei Konusflächen 54 und 56 unterschiedlicher Konizität. Zwischen diesen ist eine Dichtkante 58 vorhanden. Die beiden Konusflächen 54 und 56 mit der Dichtkante 58 sind an einem Dichtabschnitt 60 des äußeren Ventilelements 42 vorhanden, wohingegen die Druckfläche 52 an einem Betätigungsabschnitt 62 des äußeren Ventilelements 42 vorhanden ist.

Das innere Ventilelement 44 ist in einer Stufenbohrung 64 des äußeren Ventilelements 42 aufgenommen. Die Stufenbohrung 64 weist dabei einen Abschnitt 66 mit kleinerem und einen Abschnitt 68 mit größerem Durchmesser auf. Das innere Ventilelement 44 weist im Abschnitt 68 der Stufenbohrung 64 einen Dichtabschnitt 70 auf, der einen größeren Durchmesser hat als ein Betätigungsabschnitt 72 des inneren Ventilelements 44, der im Abschnitt 66 der Stufenbohrung 64 des äußeren Ventilelements 42 angeordnet ist. Zwischen den beiden Abschnitten 70 und 72 des inneren Ventilelements 44 ist ein Absatz vorhanden, der eine ringförmige Druckfläche 74 bildet.

Der Dichtabschnitt 70 des inneren Ventilelements 44 umfasst einen Zylinderabschnitt 76, der im Abschnitt 68 der Stufenbohrung 64 fluiddicht geführt ist. Der Abschnitt 68 wird daher auch als "unterer Führungsbereich" bezeichnet. In Figur 2 unterhalb des Zylinderabschnitts 76 umfasst der Dichtabschnitt 70 zwei Bereiche unterschiedlicher Konizität. Diese werden von einer äußeren Konusfläche 78 beziehungsweise einer inneren Konusfläche 80 begrenzt, zwischen denen eine Dichtkante 82 vorhanden ist. Bei geschlossenem inneren Ventilelement 44 liegt die Dichtkante 82 an der Ventilsitzfläche 36 des Gehäuses 30 an. Analog hierzu liegt bei geschlossenem äußeren Ventilelement 42 dessen Dichtkante 48 an der gleichen Ventilsitzfläche 36 an.

Der Betätigungsabschnitt 72 des inneren Ventilelements 44 hat zwei Bereiche 84 und 86 mit unterschiedlichen Durchmessern. Der unmittelbar an den Dichtabschnitt 70 anschließende Bereich 84 weist einen etwas kleineren Durchmesser als der Abschnitt 66 der Stufenbohrung 64 im äußeren Ventilelement 42 auf. Der Außendurchmesser des Bereichs 86 des Betätigungsabschnitte 72 entspricht dagegen in etwa dem Innendurchmesser des Abschnitts 66 der Stufenbohrung 64 im äußeren Ventilelement 42. Dieser Bereich der Stufenbohrung 62 bildet daher einen oberen Führungsbereich 88, in dem der Betätigungsabschnitt 72 des inneren Ventilelements 44 geführt ist. In den Bereich 86 des Betätigungsabschnitts 72 des inneren Ventilelements 44 sind in axialer Richtung verlaufende Nuten 90 eingebracht.

Die in Figur 2 dargestellte Kraftstoff-Einspritzvorrichtung 24 kann hub- oder druckgesteuert oder in einer Kombination aus beiden Ansteuerprinzipien betrieben werden. Denkbar ist beispielsweise, dass das äußere Ventilelement 42 druckgesteuert arbeitet, dass eine Öffnungsbewegung des äußeren Ventilelements 42 also durch eine Druckerhöhung im Ringraum 48 bewirkt wird. Hierdurch erhöht sich die an der Druckfläche 52 und an der äußeren Konusfläche 54 angreifende hydraulische Kraft, welche schließlich entgegen einer konstanten Schließkraft zu einem Abheben der Dichtkante 58 von der Ventilsitzfläche 36 führt.

Das innere Ventilelement 44 kann hubgesteuert sein. Dies bedeutet, dass dessen Dichtkante 82 nur dann aufgrund einer konstanten Öffnungskraft von der Ventilsitzfläche 36 abhebt, wenn die an der ringförmigen Druckfläche 74 in Schließrichtung wirkende hydraulische Kraft wenigstens kurzzeitig abgesenkt wird. Dies ist möglich durch den zwischen dem Bereich 84 des Betätigungsabschnitts 72 und der Innenwand der Stufenbohrung 64 vorhandenen Ringraum und durch die Nuten 90, welche den Bereich 86 des Betätigungsabschnitts 72 des inneren Ventilelements 44 durchsetzen. Denkbar ist aber auch, dass das innere Ventilelement 44 druckgesteuert wird, dass zu einer Öffnungsbewegung des inneren Ventilelements 44 also eine entsprechende kurzzeitig erhöhte hydraulische Kraft an der äußeren Konusfläche 78 angreifen muss. In diesem Fall dient der Ringraum zwischen dem Bereich 84 des Betätigungsabschnitts 72 und der Stufenbohrung 64 sowie die Nuten 90 in dem Bereich 86 zur Druckentlastung der zwischen dem Betätigungsabschnitt 72 und dem Dichtabschnitt 70 gebildeten Druckfläche 74.

Bei dem in Figur 2 dargestellten Ausführungsbeispiel einer Kraftstoff-Einspritzvorrichtung 24 weisen die inneren Kraftstoff-Austrittskanäle 40 einen vergleichsweise großen Durchmesser auf. Dies erfordert einen vergleichsweise großen Durchmesser im Bereich des Ventilsitzes oder, mit anderen Worten, einen großen Durchmesser des Dichtabschnitts 70 im Bereich der Dichtkante 82. Durch die gestufte Bohrung 64 im äußeren Ventilelement 42 kann dennoch eine hohe Steifigkeit des äußeren Ventilelements 42 realisiert werden.

In Figur 3 ist eine alternative Kraftstoff-Einspritzvorrichtung 24 dargestellt. Dabei tragen solche Elemente und Bereiche, welche äquivalente Funktionen zu Elementen und Bereichen der in Figur 2 dargestellten Kraftstoff-Einspritzvorrichtung 24 aufweisen, die gleichen Bezugszeichen. Sie sind nicht nochmals im Detail erläutert.

Im Gegensatz zu dem vorhergehenden Ausführungsbeispiel hat der Dichtabschnitt 70 des inneren Ventilelements 44 einen kleineren Durchmesser als sein Betätigungsabschnitt 72. Entsprechend hat auch der Abschnitt 66 der Stufenbohrung 64 im äußeren Ventilelement 42 einen größeren Durchmesser als der Abschnitt 68. Ferner ist der Durchmesser der inneren Kraftstoff-Austrittskanäle 40 deutlich kleiner als bei dem vorhergehenden Ausführungsbeispiel.

Auf diese Weise kann der Dichtabschnitt 60 des äußeren Ventilelements 42 insgesamt größer sein, so dass auch die innere Konusfläche 56 größer sein kann. Hierdurch wird auch bei geringen Drücken im Ringraum 48 ein sicheres Öffnen des äußeren Ventilelements 42 gewährleistet. Gleichzeitig sind hohe Drücke erforderlich, um an der vergleichsweise kleinen äußeren Konusfläche 78 des inneren Ventilelements 44 jene in Öffnungsrichtung wirkende hydraulische Kraft zu erzeugen, die schließlich zu einem Abheben der Dichtkante 82 von der Ventilsitzfläche 36 führt. Die hohen Kräfte können durch den vergleichsweise dicken Betätigungsabschnitt 72 des inneren Ventilelements 44 gut aufgenommen werden, dieses weist also eine ausreichende Steifigkeit aus. Durch die Nuten 90 und den Spalt zwischen dem Bereich 84 des Betätigungsabschnitts 72 des inneren Ventilelements 44 und der Innenwand der Stufenbohrung 64 kann die Druckfläche 74 dennoch in ausreichender Weise entlastet werden.

## Patentansprüche

1. Kraftstoff-Einspritzvorrichtung (24), insbesondere für Brennkraftmaschinen (12) mit Kraftstoff-Direkteinspritzung, mit einem Gehäuse (30), mit einem in diesem angeordneten äußeren Ventilelement (42), welches eine Ausnehmung (64) aufweist, in der ein inneres Ventilelement (44) wenigstens bereichsweise angeordnet ist, welches mindestens einen mit einem Ventilsitz (36) mittels einer Dichtkante (82) zusammenarbeitenden und zu diesem benachbart angeordneten Dichtabschnitt (70) und einen mit diesem verbundenen und vom Ventilsitz (36) entfernt angeordneten Betätigungsabschnitt (72) aufweist, welche unterschiedliche Durchmesser aufweisen, wobei die Ausnehmung (64) im äußeren Ventilelement (42), in welcher das innere Ventilelement (44) angeordnet ist, Abschnitte (66, 68) mit unterschiedlichen Durchmessern aufweist, welche an die Durchmesser der Abschnitte (70, 72) des inneren Ventilelements (44) wenigstens in etwa angepasst sind, und wobei das äußere Ventilelement (42) einen unteren Führungsbereich (68) aufweist, in dem der Dichtabschnitt (70) des inneren Ventilelements (44) wenigstens bereichsweise geführt ist.

2. Kraftstoff-Einspritzvorrichtung (24) nach Anspruch 1, **dadurch gekennzeichnet, dass** der Dichtabschnitt (70) des inneren Ventilelements (44) einen kleineren Durchmesser aufweist als dessen Betätigungsabschnitt (72).

3. Kraftstoff-Einspritzvorrichtung (24) nach Anspruch 1, **dadurch gekennzeichnet, dass** der Dichtabschnitt (70) des inneren Ventilelements (44) einen größeren Durchmesser aufweist als dessen Betätigungsabschnitt (72).

4. Kraftstoff-Einspritzvorrichtung (24) nach einem der vorhergehenden Ansprüche, **dadurch gekennzeichnet, dass** das äußere Ventilelement (42) einen oberen Führungsbereich (88) aufweist, in dem der Betätigungsabschnitt (72) des inneren Ventilelements (44) wenigstens bereichsweise geführt ist.

5. Kraftstoff-Einspritzvorrichtung (24) nach einem der vorhergehenden Ansprüche, **dadurch gekennzeichnet, dass** ein zwischen dem Dichtabschnitt (70) und dem Betätigungsabschnitt (72) des inneren Ventilelements (44) vorhandener Absatz eine Druckfläche (74) bildet.

6. Kraftstoff-Einspritzvorrichtung (24) nach den Ansprüchen 4 und 5, **dadurch gekennzeichnet, dass** in der Mantelfläche des vom oberen Führungsbereich (88) geführten Bereichs des inneren Ventilelements (44) und/oder in der Mantelfläche des oberen Führungsbereichs des äußeren Ventilelements insgesamt in Längsrichtung verlaufende Ausnehmungen (90) vorhanden sind.

## Claims

1. Fuel injection device (24), in particular for internal combustion engines (12) having direct fuel injection, with a housing (30), with an outer valve element (42) which is arranged in said housing (30) and has a recess (64) in which an inner valve element (44) is arranged at least in regions, said inner valve element (44) having at least one sealing section (70) which interacts with a valve seat (36) by means of a sealing edge (82) and is arranged adjacent to said valve seat (36), and having an actuating section (72) which is connected to said sealing section (70) and is arranged at a distance from the valve seat (36), said sealing section (70) and actuating section (72) having different diameters, wherein the recess (64), in which the inner valve element (44) is arranged, in the outer valve element (42) has sections (66, 68) which are of different diameters which are at least approximately matched to the diameters of the sections (70, 72) of the inner valve element (44), and wherein the outer valve element (42) has a lower guide region (68) in which the sealing section (70) of the inner valve element (44) is guided at least in regions.

2. Fuel injection device (24) according to Claim 1, **characterized in that** the sealing section (70) of the inner valve element (44) has a smaller diameter than the actuating section (72) of said inner valve element (44).

3. Fuel injection device (24) according to Claim 1, **characterized in that** the sealing section (70) of the inner valve element (44) has a larger diameter than the actuating section (72) of said inner valve element (44).

4. Fuel injection device (24) according to one of the preceding claims, **characterized in that** the outer valve element (42) has an upper guide region (88) in which the actuating section (72) of the inner valve element (44) is guided at least in regions.

5. Fuel injection device (24) according to one of the preceding claims, **characterized in that** a shoulder which is provided between the sealing section (70) and the actuating section (72) of the inner valve element (44) forms a pressure face (74).

6. Fuel injection device (24) according to Claims 4 and 5, **characterized in that** recesses (90) which run in the longitudinal direction are provided in the lateral surface of that region of the inner valve element (44) which is guided by the upper guide region (88) and/or in the lateral surface of the upper guide region of the outer valve element as a whole.

## Revendications

1. Dispositif d'injection de carburant (24) notamment pour des moteurs à combustion (12) à injection directe de carburant, comprenant un boîtier (30), un élément extérieur de soupape (42) équipant le boîtier et ayant une cavité (64) recevant au moins par zone, un élément de soupape intérieur (44) coopérant avec au moins un siège de soupape (36) par l'intermédiaire d'une arête d'étanchéité (82) et un segment d'étanchéité (70) au voisinage de celui-ci ainsi qu'un segment d'actionnement (72) relié à celui-ci et éloigné du siège d'étanchéité (36), ces segments ayant des diamètres différents,
la cavité (64) prévue dans l'élément extérieur (42) recevant l'élément intérieur (44), des segments (66, 68) de diamètres différents, au moins sensiblement adaptés aux diamètres des segments (70, 72) de l'élément intérieur (44), et
l'élément extérieur (42) ayant une zone de guidage inférieure (68) qui guide au moins par zone, le segment d'étanchéité (70) de l'élément intérieur (44).

2. Dispositif d'injection de carburant (24) selon la revendication 1,
**caractérisé en ce que**
le segment d'étanchéité (70) de l'élément intérieur (44) a un diamètre plus petit que son segment d'actionnement (72).

3. Dispositif d'injection de carburant (24) selon la revendication 1,
**caractérisé en ce que**
le segment d'étanchéité (70) de l'élément de soupape intérieur (44) a un diamètre plus grand que son segment d'actionnement (72).

4. Dispositif d'injection de carburant (24) selon l'une quelconque des revendications précédentes,
**caractérisé en ce que**
l'élément extérieur (42) a une zone de guidage supérieure (88) guidant au moins par zone, le segment d'actionnement (72) de l'élément intérieur (44).

5. Dispositif d'injection de carburant (24) selon l'une quelconque des revendications précédentes,
**caractérisé en ce que**
le décrochement existant entre le segment d'étanchéité (70) et le segment d'actionnement (72) de l'élément intérieur (44) forment une surface de pression (74).

6. Dispositif d'injection de carburant (24) selon l'une quelconque des revendications 4 et 5,
**caractérisé par**
des cavités (90) prévues dans la surface enveloppe de la zone de l'élément intérieur (44) guidées par le segment de guidage supérieur (88) et/ou dans la surface enveloppe de la zone de guidage supérieure de l'élément extérieur, ces cavités étant globalement orientées dans la direction longitudinale.
